# EUROPÄISCHE PATENTSCHRIFT

(11) **EP 2 998 566 B1**
(45) Veröffentlichungstag und Bekanntmachung des Hinweises auf die Patenterteilung: **23.10.2019**
(21) Anmeldenummer: 15178905.4
(22) Anmeldetag: 29.07.2015
(51) Int. Cl.: F02M 55/02, F02M 61/14, F02M 61/16

(54) **KRAFTSTOFFVERTEILER**
FUEL DISTRIBUTOR
DISTRIBUTEUR DE CARBURANT

(30) Priorität: 19.09.2014 DE 202014104466 U
(43) Veröffentlichungstag der Anmeldung: 23.03.2016
(73) Patentinhaber: Benteler Automobiltechnik GmbH, 33102 Paderborn (DE)
(72) Erfinder: Mehring, Markus, 33165 Lichtenau (DE); Kwast, Thorsten, 32049 Herford (DE)
(74) Vertreter: Griepenstroh, Jörg

(56) Entgegenhaltungen:
- EP-A2- 2 667 011
- US-A- 5 735 247
- US-B1- 6 640 784

## Beschreibung

Die Erfindung betrifft einen Kraftstoffverteiler gemäß den Merkmalen im Oberbegriff von Patentanspruch 1.

Ein solcher Kraftstoffverteiler ist Bestandteil einer Kraftstoffversorgung bzw. eines Kraftstoff-Einspritzsystems und dient zum Zuführen von Kraftstoff zu Einspritzventilen eines Verbrennungsmotors. Hierbei wird statisch komprimierter Kraftstoff in einem Druckspeicherrohr gespeichert und verteilt den Injektoren bzw. Einspritzventilen einer Zylinderbank zur Verfügung gestellt.

Durch die US 6,640,784 B1 zählt ein Kraftstoffeinspritzsystem zum Stand der Technik. Das Kraftstoffeinspritzsystem umfasst eine Kraftstoffverteilerleitung mit hieran gefügten Befestigungsstücken. Über die Befestigungsstücke kann die Kraftstoffverteilerleitung bzw. der Kraftstoffverteiler am Zylinderkopf eines Verbrennungsmotors festgelegt werden. Hierzu weisen die Befestigungsstücke jeweils eine Bohrung zur Aufnahme eines Befestigungselementes in Form einer Schraube auf. Am Übergang des Befestigungsstück zum Zylinderkopf ist konzentrisch eine kurze Führungshülse eingegliedert. Die Eingliederung dieser Führungshülse setzt sowohl eine zusätzliche Bearbeitung der Bohrung im Befestigungsstück als auch der Bohrung im Zylinderkopf voraus. Jedes Befestigungsstück weist ferner einen Aufnahmeabschnitt mit einem Kraftstoffdurchgang auf zum Anschluss einer Kraftstoffeinspritzvorrichtung. Die Kraftstoffverteilerleitung und die Befestigungsstücke sind separate Metallteile. Die Kraftstoffverteilerleitung besteht aus Stahl. Die Befestigungsstücke sind mit der Kraftstoffverteilerleitung verschweißt oder hartgelötet.

Ein Verfahren zur Herstellung eines Kraftstoffverteilerrohrs aus einem Schmiederohling geht aus der EP 2 667 011 A2 hervor. Der Schmiederohling wird mit einer axialen Bohrung versehen, um einen Längshohlraum zu schaffen. Der Längshohlraum fungiert als Druckspeicher für Kraftstoff. Querbohrungen im Schmiederohling dienen zum Anschluss der Injektoren. Weiterhin sind am Schmiederohling Flanschabschnitte ausgeformt, in welche Durchgangsöffnungen für Montagebolzen eingebracht werden.

Aus der DE 102 47 524 B4 ist ein Kraftstoffverteiler bekannt mit einem einteilig als Gussteil ausgeführten Druckspeicherrohr.

Die DE 295 21 402 U1 offenbart einen Kraftstoffverteiler, bei dem das Druckspeicherrohr durch Schmieden geformt ist mit schmiedetechnisch angeformten Anschlussstutzen und Befestigungselementen. Die Befestigungselemente bilden Verbindungsstücke in Form von Befestigungsösen mit durch Bohren hergestellten Durchgangslöchern.

Bei Kraftstoffverteilern mit geschmiedeten Druckspeicherrohren wird der Grundkörper des Druckspeicherrohrs in der Regel durch Bohren und Drehen bzw. Fräsen bearbeitet. Insbesondere wird der Längshohlraum im Grundkörper durch eine Bohrung hergestellt, üblicherweise durch ein sogenanntes Tieflochbohren. Dies geschieht mit einem drehenden Werkzeug und in der Regel auch bei drehendem Grundkörper. Nachteilig erweist sich hierbei die ungleiche Massenverteilung im Grundkörper, insbesondere wenn die Verbindungsstücke relativ lang gegenüber dem rohrförmigen Grundkörper vorstehen. Die Montagepunkte des Kraftstoffverteilers im Kraftfahrzeug bzw. am Motorblock sind durch den Hersteller vorgegeben und sind von Modell zu Modell unterschiedlich. Dementsprechend lang müssen auch die Verbindungsstücke ausgebildet sein. Solche weit abstehenden Verbindungsstücke erschweren die Bearbeitung, insbesondere die drehende Bearbeitung des Grundkörpers. Zudem erhöhen lang abstehende Verbindungsstücke das Gewicht, insbesondere weil die Verbindungsstücke im Übergangsbereich zum Grundkörper verstärkt ausgeführt sind, um die notwendige Fliesfähigkeit des Werkstoffs beim Schmiedevorgang zu gewährleisten.

Der Erfindung liegt ausgehend vom Stand der Technik die Aufgabe zugrunde, einen fertigungstechnisch und gewichtsmäßig vorteilhaften Kraftstoffverteiler aufzuzeigen.

Die Lösung dieser Aufgabe besteht nach der Erfindung in einem Kraftstoffverteiler gemäß Patenanspruch 1.

Vorteilhafte Ausgestaltungen und Weiterbildungen des erfindungsgemäßen Kraftstoffverteilers sind Gegenstand der abhängigen Patentansprüche 2 bis 6.

Der Kraftstoffverteiler weist ein Druckspeicherrohr zur Aufnahme von unter Druck stehendem Kraftstoff auf. Der Grundkörper des Druckspeicherrohrs ist geschmiedet und besitzt einen Längshohlraum. Zur Montage bzw. Festlegung des Druckspeicherrohrs im Kraftfahrzeug sind Verbindungsstücke vorgesehen.

Erfindungsgemäß umfasst jedes Verbindungsstück einen am Grundkörper materialeinheitlich einstückig ausgebildeten Flanschabschnitt und eine Hülse, wobei die Hülse mit ihrem grundkörperseitigen Ende in eine Bohrung im Flanschabschnitt eingepresst ist.

Zur Herstellung des Grundkörpers wird ein geschmiedeter Rohling bereitgestellt. Der Grundkörper ist kompakter als herkömmliche geschmiedete Druckspeicherrohre mit lang abstehenden Verbindungsstege bzw. -stücke, die schmiedetechnisch geformt sind. Insbesondere entstehen beim Schmieden innere Spannungen im Grundkörper, die nachteilige Auswirkungen hervorrufen können, insbesondere bei der anschließenden mechanischen Bearbeitung des Grundkörpers, hier vor allem beim Herstellen des Längshohlraums mittels Tieflochbohren. Da bei dem erfindungsgemäßen Kraftstoffverteiler auf lang bzw. weit vom Grundkörper abstehende geschmiedete Verbindungsstücke verzichtet wird, sind dementsprechend auch die inneren Spannungen reduziert.

Der geschmiedete Rohling wird bohrend und spanend bearbeitet. Hierbei wird mittels Tieflochbohren in den Rohling bzw. den Grundkörper ein den Grundkörper in Längsrichtung durchsetzender Längshohlraum hergestellt. Die Flanschabschnitte der Verbindungsstücke sind beim Schmieden des Grundkörpers bzw. Rohlings ausgeformt. In einem nachfolgenden Bearbeitungsschritt werden die Flanschabschnitte mechanisch bearbeitet. Hierbei wird in jeden Flanschabschnitt eine diesen durchsetzende Bohrung eingebracht. Die Hülse ist ein separates Bauteil aus Stahl. Die Hülse ist mit ihrem grundkörperseitigen Ende in die Bohrung im Flanschabschnitt eingepresst. Entsprechend sind der Außendurchmesser des Endes der Hülse und der Innendurchmesser des das Ende aufnehmenden Abschnitts der Bohrung aufeinander abgestimmt, so dass sich eine Übermaßpassung (Presspassung) nach dem Fügen ergibt.

Bei der Bohrung handelt es sich um eine Durchgangsbohrung im Flanschabschnitt, welche gestuft ist. Eine Stufe in der Bohrung bildet einen Anschlag für das Ende der Hülse.

Durch die presstechnische Fügung der Hülse in der Bohrung ist eine zuverlässige, dauerhafte und hochbelastbare Verbindung zwischen Flanschabschnitt und Hülse hergestellt. Auf der der Hülse gegenüberliegenden Seite des Flanschabschnitts ist eine Spannfläche für ein Montageelement ausgebildet. Üblicherweise werden die Kraftstoffverteiler mittels Montageelementen in Form von Schraubbolzen am Zylinderblock festgelegt. Die Schraubbolzen werden jeweils durch die Bohrung im Flanschabschnitt und die Hülse geführt und in Gewindebohrungen im Zylinderblock geschraubt. Hierbei kommt der Schraubenkopf an der planen Spannfläche zur Anlage.

Ein weiterer Aspekt sieht vor, dass am Grundkörper materialeinheitlich einstückig Injektorflansche angeformt sind. Dies erfolgt ebenfalls im Zuge der schmiedetechnischen Herstellung des Grundkörpers. In jedem Injektorflansch sind die notwendigen Verbindungs- bzw. Anschlussbohrungen zur Verbindung des Längshohlraums und den Injektoranschlüssen eingebracht.

Eine platzsparende und auch hinsichtlich der Stabilität vorteilhafte Ausgestaltung sieht vor, dass der Flanschabschnitt des Verbindungsstücks und der Injektorflansch ineinander übergehen.

Die Erfindung ist nachfolgend anhand eines in den Zeichnungen dargestellten Ausführungsbeispiels näher beschrieben. Es zeigen:
- Figur 1: einen erfindungsgemäßen Kraftstoffverteiler in einer perspektivischen Ansicht schräg von oben;
- Figur 2: den erfindungsgemäßen Kraftstoffverteiler in einer perspektivischen Ansicht schräg von unten;
- Figur 3: eine weitere perspektivische Ansicht auf den Kraftstoffverteiler;
- Figur 4: den Kraftstoffverteiler teilweise in geschnittener Darstellungsweise und
- Figur 5: einen vertikalen Querschnitt durch den Kraftstoffverteiler.
Anhand der Figuren 1 bis 5 ist ein erfindungsgemäßer Kraftstoffverteiler 1 erläutert.

Der Kraftstoffverteiler 1 gehört zum Speichereinspritzsystem eines Verbrennungsmotors. Die Druckerzeugung und die Kraftstoffeinspritzung sind bei solchen Speichereinspritzsystemen voneinander entkoppelt. Eine separate Hochdruckpumpe erzeugt kontinuierlich Druck. Dieser unabhängig von der Einspritzfolge aufgebaute Druck steht im Kraftstoffverteiler 1 permanent zur Verfügung.

Der Kraftstoffverteiler 1 umfasst ein Druckspeicherrohr 2 mit einem pumpenseitigen Kraftstoffeinlass 3 und mehreren Injektoranschlüssen 4, 5. Der statisch komprimierte Kraftstoff wird im Druckspeicherrohr 2 gespeichert und über die Injektoranschlüsse 4, 5 verteilt den Injektoren einer Zylinderbank zur Verfügung gestellt. In einem Ende 6 des Druckspeicherrohrs 2 ist ein Drucksensor 7 festgelegt. Das andere Ende 8 ist durch einen Verschlussstopfen 9 geschlossen.

Das Druckspeicherrohr 2 weist einen geschmiedeten Grundkörper 10 auf. Im Grundkörper 10 ist mittels Tieflochbohren ein Längshohlraum 11 eingebracht.

Zur Festlegung bzw. Montage des Kraftstoffverteilers 1 im Kraftfahrzeug sind am Grundkörper 10 Verbindungsstücke 12, 13 vorgesehen. Jedes Verbindungsstück 12, 13 weist einen am Grundkörper 10 materialeinheitlich einstückig beim Schmieden ausgebildeten Flanschabschnitt 14 und eine separate Hülse 15 auf. Die Hülse 15 ist mit ihrem grundkörperseitigen Ende 16 in eine gestufte Bohrung 17 im Flanschabschnitt 14 eingepresst. Hierbei bildet eine Stufe 18 in der Bohrung 17 einen Anschlag für das Ende 16 der Hülse 15.

Schmiedetechnisch materialeinheitlich einstückig am Grundkörper 10 sind weiterhin Injektorflansche 19, 20 ausgebildet. Die Injektorflansche 19, 20 sind ebenso wie die Flanschabschnitte 14 der Verbindungsstücke 12, 13 spanend bearbeitet. In den Injektorflanschen 19, 20 sind die Injektoranschlüsse 4, 5 mit den notwendigen Verbindungsbohrungen ausgebildet.

An der der Hülse 15 gegenüberliegenden Seite 21 des Flanschabschnitts 14 ist eine Spannfläche 22 für ein Montageelement, insbesondere einen Schraubenkopf, ausgebildet. Die Injektorflansche 19, 20 weisen obere und untere Planflächen 23, 24 auf. Ferner sind in die Injektorflansche 19, 20 Montageöffnungen 25 eingebracht.

Man erkennt des Weiteren insbesondere an den Darstellungen der Figuren 2 und 3, dass die in der Bildebene hinteren Flanschabschnitte 14 der Verbindungsstücke 13 und die Injektorflansche 20 ineinander übergehen.

Die Hülsen 15 der Verbindungsstücke 12, 13 überbrücken die Distanz zwischen dem Druckspeicherrohr 2 und einem Motorblock. Die Flanschabschnitte 14 am Grundkörper 10 sind zweckentsprechend kompakt ausgeformt. Lang vom Grundkörper 10 abstehende, schmiedetechnisch hergestellte Verbindungsstreben werden vermieden. Hierdurch wird Gewicht eingespart und insbesondere die mechanische Bearbeitung des Grundkörpers 10 erleichtert.

### Bezugszeichen:

1 - Kraftstoffverteiler
2 - Druckspeicherrohr
3 - Kraftstoffeinlass
4 - Injektoranschluss
5 - Injektoranschluss
6 - Ende von 2
7 - Drucksensor
8 - Ende von 2
9 - Verschlussstopfen
10 - Grundkörper
11 - Längshohlraum
12 - Verbindungsstück
13 - Verbindungsstück
14 - Flanschabschnitt
15 - Hülse
16 - Ende von 15
17 - Bohrung
18 - Stufe von 17
19 - Injektorflansch
20 - Injektorflansch
21 - Seite von 14
22 - Spannfläche
23 - Planfläche
24 - Planfläche
25 - Montageöffnung

## Patentansprüche

1. Kraftstoffverteiler, welcher ein Druckspeicherrohr (2) zur Aufnahme von unter Druck stehendem Kraftstoff aufweist, wobei das Druckspeicherrohr (2) einen geschmiedeten Grundkörper (10) mit einem Längshohlraum (11) besitzt und am Druckspeicherrohr (2) zumindest ein Verbindungsstück (12, 13) vorgesehen ist zur Montage des Druckspeicherrohrs (2), **dadurch gekennzeichnet, dass** das Verbindungsstück (12, 13) einen am Grundkörper (10) materialeinheitlich einstückig ausgebildeten Flanschabschnitt (14) und eine Hülse (15) umfasst, wobei die Hülse (15) mit ihrem grundkörperseitigen Ende (16) in eine Bohrung (17) im Flanschabschnitt (14) eingepresst ist und die Hülse (15) die Distanz zwischen dem Druckspeicherrohr (2) und einem Motorblock überbrückt.

2. Kraftstoffverteiler nach Anspruch 1, **dadurch gekennzeichnet, dass** die Bohrung (17) im Flanschabschnitt (14) gestuft ist.

3. Kraftstoffverteiler nach Anspruch 1 oder 2, **dadurchgekennzeichnet,** dass eine Stufe (18) in der Bohrung (17) im Flanschabschnitt (14) einen Anschlag für das Ende (16) der Hülse (15) bildet.

4. Kraftstoffverteiler nach einem der Ansprüche 1 bis 3, **dadurch gekennzeichnet, dass** der Flanschabschnitt (14) an seiner der Hülse (15) gegenüberliegenden Seite (21) eine Spannfläche (22) für ein Montageelement, insbesondere einen Schraubenkopf, aufweist.

5. Kraftstoffverteiler nach einem der Ansprüche 1 bis 4, **dadurch gekennzeichnet, dass** am Grundkörper (10) zumindest ein Injektorflansch (19, 20) materialeinheitlich einstückig ausgebildet ist.

6. Kraftstoffverteiler nach einem der Ansprüche 1 bis 5, **dadurch gekennzeichnet, dass** der Flanschabschnitt (14) des Verbindungsstücks (13) und der Injektorflansch (20) ineinander übergehen.

## Claims

1. Fuel distributor, which has a pressure accumulator pipe (2) for storing pressurised fuel, wherein the pressure accumulator pipe (2) has a forged main body (10) with a longitudinal hollow chamber (11) and on the pressure accumulator pipe (2) at least one connecting piece (12, 13) is provided for mounting the pressure accumulator pipe (2), **characterised in that** the connecting piece (12, 13) comprises a flange section (14) designed in one piece of the same material on the main body (10) and a sleeve (15), wherein the sleeve (15) with its main body side end (16) is pressed into a bore (17) in the flange section (14) and the sleeve (15) bridges the distance between the pressure accumulator pipe (2) and an engine block.

2. Fuel distributor according to claim 1, **characterised in that** the bore (17) is stepped in the flange section (14).

3. Fuel distributor according to claim 1 or 2, **characterised in that** a step (18) in the bore (17) in the flange section (14) forms a stop for the end (16) of the sleeve (15).

4. Fuel distributor according to any of claims 1 to 3, **characterised in that** the flange section (14) on its side (21) opposite the sleeve (15) has a tensioning surface (22) for a mounting element, in particular a bolt head.

5. Fuel distributor according to any of claims 1 to 4, **characterised in that** on the main body (10) at least one injector flange (19, 20) is formed in one piece of the same material.

6. Fuel distributor according to any of claims 1 to 5, **characterised in that** the flange section (14) of the connecting piece (13) and the injector flange (20) merge into one another.

## Revendications

1. Distributeur de carburant qui présente un tube d'accumulation de pression (2) pour la réception de carburant se trouvant sous pression, dans lequel le tube d'accumulation de pression (2) possède un corps de base forgé (10) avec une cavité longitudinale (11) et au niveau du tube d'accumulation de pression (2) au moins une pièce de raccordement (12, 13) est prévue pour le montage du tube d'accumulation de pression (2), **caractérisé en ce que** la pièce de raccordement (12, 13) comprend une section de bride (14) réalisée d'un seul tenant et dans le même matériau au niveau du corps de base (10) et une douille (15), dans lequel la douille (15) est enfoncée avec son extrémité côté corps de base (16) dans un perçage (17) dans la section de bride (14) et la douille (15) comble la distance entre le tube d'accumulation de pression (2) et un bloc moteur.

2. Distributeur de carburant selon la revendication 1, **caractérisé en ce que** le perçage (17) est étagé dans la section de bride (14).

3. Distributeur de carburant selon la revendication 1 ou 2, **caractérisé en ce qu'**un étage (18) dans le perçage (17) dans la section de bride (14) forme une butée pour l'extrémité (16) de la douille (15).

4. Distributeur de carburant selon l'une quelconque des revendications 1 à 3, **caractérisé en ce que** la section de bride (14) au niveau de son côté (21) opposé à la douille (15) présente une surface de serrage (22) pour un élément de montage, en particulier une tête de vis.

5. Distributeur de carburant selon l'une quelconque des revendications 1 à 4, **caractérisé en ce qu'**au niveau du corps de base (10) au moins une bride d'injecteur (19, 20) est réalisée d'un seul tenant et en le même matériau.

6. Distributeur de carburant selon l'une quelconque des revendications 1 à 5, **caractérisé en ce que** la section de bride (14) de la pièce de raccordement (13) et la bride d'injecteur (20) passent l'une dans l'autre.
